# DEMANDE DE BREVET EUROPEEN

(11) **EP 0 002 413 A1**
(43) Date de publication de la demande: **13.06.1979**
(21) Numéro de dépôt: 78400205.7
(22) Date de dépôt: 01.12.1978
(51) Int. Cl.: H04R 27/00, H04R 1/40

(54) **Procédé de prise de son dans une salle et installation pour la mise en oeuvre de ce procédé**

(30) Priorité: 02.12.1977 FR 7736328
(71) Demandeur: Regamey, Bernard Charles, 1800 Vevey (CH)
(72) Inventeur: Regamey, Bernard Charles, 1800 Vevey (CH)
(74) Mandataire: Weinstein, Zinovi (FR)

(57) **Abrégé**

Une installation selon l'invention comporte par exemple quatre micros (M,-M₄ reliés à un système déphaseur (D) piloté par un système d'adressage (14) de façon à retarder certains des signaux électriques engendrés par certains des microphones, de valeurs prédéterminées et mises en mémoire dans une mémoire (15), de façon à mettre les composantes des signaux émis par les microphones qui correspondent aux sons provenant de l'emplacement considéré, en concordance de phase, pour être amplifiées au niveau d'un circuit additionneur (A).

L'invention s'applique notamment pour la sonorisation des salles de conférence.

## Description

L'invention concerne la prise de son dans une salle et en particulier une salle de conférence. L'invention est remarquable en ce qu'elle permet de favoriser sélectivement un emplacement de la salle, où se trouve un congressiste désirant prendre la parole, de façon que les sons émis à cet emplacement soient davantage amplifiés que ceux qui sont émis partout ailleurs dans la salle.

La prise de son dans une salle de conférence, notamment en vue de sonoriser cette salle, pose de nombreux problèmes. Particulièrement, lorsqu'il s'agit d'un congrès où tous les participants peuvent avoir à prendre la parole, on se heurte à une difficulté majeure liée à une certaine indiscipline des congressistes. Si l'orateur est une personnalité importante, il se trouve généralement à une tribune qui bénéficie de moyens de prise de son préférentiels et a donc de ce fait, peu de difficultés pour se faire entendre. En revanche, lorsqu'on désire donner momentanément la parole à un congressiste situé dans la salle, le son de sa voix est très souvent noyé dans le brouhaha des conversations voisines ou des interpellations contradictoires, si ce congressiste ne bénéficie pas à ce moment précis d'un moyen d'amplification particulier. Jusqu'à présent, on n'avait d'autre solution que de demander à ce congressiste de se déplacer jusqu'à un pupitre muni d'un microphone ou au contraire d'avoir recours à un opérateur amenant un microphone mobile à proximité du congressiste. Ces deux solutions nuisent au déroulement des débats, par les temps morts qu'elles impliquent. Par ailleurs, la solution qui consiste à prévoir un microphone à proximité de chaque siège, de congressiste, les microphones étant individuellement commutables sur l'installation de sonorisation générale, conduit évidemment à des équipement très coûteux.

L'invention est remarquable en ce qu'elle permet d'amplifier le son de la voix d'un participant situé à un endroit bien précis dans la salle, avec atténuation relative des sons émis partout ailleurs dans la même salle, sans que ledit participant ait à quitter son siège ou sans qu'on soit obligé de lui apporter un microphone. D'autre part, l'invention n'utilise qu'un nombre limité de microphones et aboutit donc à des installations de sonorisation peu coûteuses.

Plus précisément, l'invention concerne donc un proc de de prise de son dans une salle telle que par exempt une salle de conférence ; ladite salle comportant certain nombre de microphones et un certain nombre d'emplacements de participants ou congressistes, lesdits emplacements étant par exemple matérialisf par des fauteuils individuels, caractérisé en ce i il consiste, après avoir déterminé et mis en mémoire pour chaque emplacement précité les valeurs des dressages relatifs des sons captés par tous lesdits microphones lorsqu'une source sonore est située audit emplacement,
- à sélectionner un emplacement déterminé eà se trouve un participant désirant prendre la parole, déphasant les signaux électriques engendrés par lesdits microphones desdites valeurs de déphasage, correspondant audit emplacement déterminé, préalablement mises en mémoire, de façon que les composantes desdits signaux électriques représentatifs des sons émis audit emplacement déterminé soient en concordance de phase dans lesdits signaux électriques ainsi déphasés,
- à additionner tous lesdits signaux électriques ainsi déphasés, et
- à appliquer le signal électrique résultant de cette addition à un système d'amplification.

L'invention couvre également les moyens matériels nécessaires pour mettre en oeuvre le procédé défini ci-dessus. Dans cet esprit, une installation de sonorisation d'une salle selon l'invention est caractérisée en ce qu'elle comporte :
- une pluralité de microphones situés dans ladite salle à des emplacements choisis,
- un système déphaseur comportant une pluralité d'entrées reliées auxdits microphones et un même nombre de sorties, ledit système déphaseur comportant des moyens pour retarder les signaux appliqués à ces entrées de valeurs respectives sélectivement ajustables,
- une mémoire préprogrammée pour contenir plusieurs groupements de valeurs de déphasage, chaque groupement correspondant à un emplacement déterminé de ladite salle,
- un système d'adressage connecté audit système déphaseur et à ladite mémoire pour introduire un groupement de valeurs de déphasage choisi dans ledit système déphaseur et pour piloter lesdits moyens pour retarder, et
- un circuit additionneur comportant un même nombre d'entrées que ledit système déphaseur a de sorties, chaque entrée dudit circuit additionneur étant reliée à une sortie dudit système déphaseur.

L'invention sera mieux comprise et d'autres buts, caractéristiques, détails et avantages de celle-ci apparaîtront mieux à la lumière de la description explicative qui va suivre, d'une installation de sonorisation conforme au principe de l'invention, donnée uniquement à titre d'exemple et faite en référence au dessin non limitatif annexé dans lequel :
La figure 1 représente schématiquement l'agencement général d'une salle de conférence équipée d'une installation de prise de son et de sonorisation conformément au principe de l'invention;
la figure 2 est un schéma bloc de l'installation de prise de son équipant la salle de conférence;
la figure 3 représenτe les composantes des signaux électriques représentatifs d'un son émis à un emplacement déterminé de la salle, telles qu'elles sont captées par les microphones dans cette salle; la figure 4 représente ces mêmes composantes à leur sortie d'un système déphaseur;
et la figure 5 représente le signal résultant à la sortie d'un additionneur recevant à ses entrées les composantes de la figure 4.

En se reportant à la figure 1, on a représente une salle de conférence 11 agencée de Aacon classique avec un certain nombre de fauteuils pour les participants ou congressistes et une table ae tribune 12 derrière laquelle sont disposés un certain nombre de fauteuils F pour les participants les plus importants de l'assemblée. La table de tribune 12 peut être équipée de microphones (non représentés) favorisant les participants installés dans les fauteuils F ; cela n'est cependant pas indispensable dans le cadre de l'invention. Avantageusement, une cabine de sonorisation 13 est disposée à proximité de la salle 11. Cette cabine comporte un pupitre 18 qui peut regrouper certains éléments de l'installation selon l'invention en même temps qu'un tableau d'appel lumineux ou analogue permettant de repérer immédiatement un participant installé à l'un quelconque des fauteuils f et qui a demandé la parole. Ce type de tableau d'appel est classique et ne fait pas partie de l'invention. En revanche, l'invention ne fait appel qu'à un nombre limité de microphones (quatre microphones M₁, M₂, M3^{,} M₄ selon l'exemple représenté) disposés dans la salle de façon à être relativement éloignés les uns des autres et qui captent l'ensemble des sons émis dans la salle. Comme le montre la figure 2, les microphones M₁-M₄ sont connectés à quatre entrées correspondantes e₁-e4 d'un système déphaseur D. Ce système déphaseur D est connecté pour être piloté par un système d'adressage 14 à partir de données emmagasinées une fois pour toutes dans une mémoire 15 également connectée au système d'adressage 14 et dont une sortie S est reliée au système déphaseur D pour y introduire des données. Les sorties s₁-s₄ du système déphaseur D sont reliées à des entrées correspondantes e'₁-e'₄ d'un circuit additionneur A dont la sortie S' est connectée à un système de sonorisation comprenant par exemple un amplificateur 16 et un ou plusieurs hauts-parleurs 17. L'ensemble de l'installation représentée schématiquement sur la figure 2 peut être logé dans la cabine 13 à l'exception des microphones M₁-M₄ et du ou des hauts-parleurs 17 qui sont bien évidemment placés dans la salle de conférence 11.

Au moment de la mise en service de la salle de conférence, on procède à la préprogrammation de la mémoire 15, qui sera établie une fois pour toutes. Pour chaque emplacement f correspondant à un fauteuil d'un congressiste, on détermine ou on mesure les déphasages relatifs des sons captés par les micros M1-M₄ lorsqutune source sonore est située à l'un des emplacements prédéterminés, (par exemple le fauteuil f₁). Sur la figure 3, on a représenté les composantes des signaux sonores captés par les quatre microphones, qui correspondent à un son émis de l'emplacement f₁. Si on prend comme référence la composante qui parvient au micro M₁ (retard maximum), on voit que cette même composante arrive au microphone M₂ avec une avance de phase t₂, qu'elle arrive au microphone M₃ avec une avance de phase t₃ et qu'elle arrive au microphone M₄^{.}avec une avance de phase t₄. Par conséquent, au moment de la programmation de la mémoire 15, pour l'emplacement f₁, on mettra en mémoire le microphone considéré comme référence (M₁) et les valeurs des déphasages t₂, t₃, t₄ correspondant aux microphones M₂, M₃, M₄. On procède de la même façon pour tous les emplacements f en choisissant par exemple pour microphone de référence celui qui enregistre un retard maximum, c'est-à-dire généralement le plus éloigné de l'emplacement f considéré, et en notant dans la mémoire 15 les valeurs des déphasages relatifs des sons captés par les autres microphones, par rapport au microphone de référence. En première approximation, on peut considérer que les retards enregistrés entre l'émission d'un son à un emplacement f considéré et sa perception par les microphones M₁-M₄, dépend de l'éloignement desdits microphones par rapport audit emplacement. Une fois que la mémoire 15 a été programmée de la façon qui vient d'être indiquée, l'installation est prête à fonctionner. Lorsque le participant ou congressiste qui occupe le fauteuil f₁ demande la parole, un opérateur situé dans la cabine 13 effectue une opération de sélection à partir du système d'adressage 14 et alors la mémoire 15 communique au système déphaseur D les valeurs des déphasages t₂, t₃ et t₄ prises par rapport au signal capté par le microphone M₁. Le rôle du système déphaseur D est alors de retarder le son capté par le microphone M₂ d'un temps t₂, de retarder le son capté par le microphone M₃ d'un temps t₃ et de retarder le son capté par le microphone M₄ d'un temps t₄. A partir de ce moment, les composantes des sons captés par les microphones M₁-M₄ qui sont représentatives du son émis à partir de l'emplacement f₁ se trouvent en concordance de phase (figure 4). Par conséquent, le circuit additionneur A recevant les signaux en provenance des microphones M₁-M₄ par l'intermédiaire du système déphaseur D réalisera automatiquement une amplification desdites composantes des signaux électriques représentatifs des sons émis à l'emplacement f₁. En d'autres termes, ces composantes s'ajoutent de sorte que le son émis en f₁ est pratiquement amplifié par un facteur 4 (le nombre de microphones) alors que les composantes des sons émis partout ailleurs dans la salle s'ajoutent algébriquement de sorte que la sonorisation ne retransmet de ces sons parasites, qu'un bruit de fond qui n'est pas réellement amplifié comme celui qui est produit à l'emplacement f₁ particulier (figure 5). En agissant sur le système d'adressage 14, on peut modifier les valeurs des déphasages ainsi que le microphone de référence de façon à favoriser un autre emplacement f correspondant à un autre participant désirant prendre la parole.

Par ailleurs, l'installation représentée sur la figure 2 peut être facilement modifiée pour permettre une prise de son sélective de deux emplacements choisis (ou davantage). Il suffit alors de doubler les circuits du système déphaseur D et de prévoir par exemple deux circuits additionneurs tels que A dont les sorties seraient reliées aux mêmes moyens d'amplification de la salle. Bien entendu la mémoire 15 serait susceptible de communiquer simultanément deux groupes de données au système déphaseur.D.

En outre, dans certains cas, la sélection peut être effectuée par les participants eux-mêmes, si chacun dispose d'un bouton-poussoir lui permettant de sélection-- ner son propre emplacement ; une autre pression où ^{.}une pression sur un deuxième bouton-poussoir annulantla sélection. Enfin, le système selon l'invention est aussi compatible avec une installation de traduction simultanée. On remplace les hauts-parleurs par des écouteurs individuels diffusant le message du participant sélectionné, traduit par un interprète.

Bien entendu, l'invention n'est nullement limitée au mode de réalisation de l'installation qui vient d'être décrite, elle comprend tous les équivalents techniques des moyens mis en jeu si ceux-ci le sont dans le cadre des revendications qui suivent.

## Revendications

1. Procédé de prise de son dans une salle telle que par exemple une salle de conférence ; ladite salle comportant un certain nombre de microphones et un certain nombre d'emplacements de participants ou congressistes, lesdits emplacements étant par exemple matérialisés par des fauteuils individuels , caractérisé en ce qu'il consiste, après avoir déterminé et mis en mémoire pour chaque emplacement les valeurs des déphasages relatifs des sons captés par tous lesdits microphones lorsqu'une source sonore est située audit emplacement,
- à sélectionner au moins un emplacement déterminé où se trouve un participant désirant prendre la parole en déphasant les signaux électriques engendrés par lesdits microphones desdites valeurs de déphasage correspondant audit emplacement déterminé, préalablement mises en mémoire, de façon que les composantes desdits signaux électriques représentatifs des sons émis audit emplacement déterminé soient en concordance de phase dans lesdits signaux électriques ainsi déphasés,
- à additionner tous lesdits signaux électriques ainsi déphasés, et
- à appliquer le signal électrique résultant de cette addition à un système d'amplification.

2. Procédé selon la revendication 1,
caractérisé en ce qu'il consiste, pour chaque emplacement précité, à prendre pour référence le signal électrique dont ladite composante présente le plus grand retard par rapport au son émis audit emplacement, à déterminer les déphasages des autres signaux électriques par rapport à ladite référence afin de mettre en mémoire lesdits déphasages puis, lorsque ledit emplacement est sélectionné, à retarder lesdits autres signaux électriques des valeurs respectives desdits déphasages préalablement mis en mémoire, avant d'effectuer ladite addition de tous ces signaux électriques.

3. Installation de prise de son dans une salle, notamment pour la mise en oeuvre du procédé selon la revendication 1 ou 2, comportant notamment une pluralité de microphones situés dans ladite salle à des emplacements choisis, un système déphaseur comportant une pluralité d'entrées reliées auxdits microphones et au moins un groupe d'un même nombre de sorties, ledit système déphaseur comportant des moyens pour retarder les signaux appliqués à ses entrées de valeurs respectives sélectivement ajustables et au moins un circuit additionneur comportant un même nombre d'entrées que ledit système déphaseur a de sorties, chaque entrée dudit circuit additionneur étant reliée à une sortie dudit système déphaseur, caractérisé en ce qu'il comporte en outre une mémoire préprogrammée pour contenir plusieurs groupements de valeurs de déphasage, chaque groupement correspondant à:un emplacement déterminé de ladite salle et un système d'adressage connecté audit système déphaseur et à ladite mémoire pour introduire un groupement de valeur de déphasage choisi dans ledit système déphaseur et pour piloter lesdits moyens pour retarder.
